# EUROPÄISCHE PATENTANMELDUNG

(11) **EP 0 053 726 A1**
(43) Veröffentlichungstag der Anmeldung: **16.06.1982**
(21) Anmeldenummer: 81109434.1
(22) Anmeldetag: 30.10.1981
(51) Int. Cl.: B63B 35/72, B63B 9/06

(54) **Rigg für ein Segelbrett**

(30) Priorität: 08.12.1980 DE 3046231
(71) Anmelder: Marker, Hannes, D-82467 Garmisch-Partenkirchen (DE)
(72) Erfinder: Marker, Hannes, D-82467 Garmisch-Partenkirchen (DE)
(74) Vertreter: Lorenz, Eduard

(57) **Zusammenfassung**

Das Segel ist durch den Mast und einen diesen einfassenden Gabelbaum gehalten. Zur Vereinfachung und leichteren Handhabung ist das Vorliek (14) des Segels nur an der Mastspitze und durch den Vorliekstrecker (12) am Mastfuß des bogenförmig gekrümmten Mastes (2) befestigt.

## Beschreibung

Die Erfindung betrifft ein Rigg für ein Segelbrett mit einem Vorsegel.und mit einem Hauptsegel, dessen Vorliek an dem Mast befestigt und durch einen Vorliekstrecker gespannt und dessen Schothorn an dem hinteren Ende eines dieses einfassenden und am Mast befestigten Gabelbaums gehalten ist.

Bei einem aus der DE-OS 27 38 469 bekannten Rigg dieser Art ist der Mast in eine das Vorliek am Mast befestigende Masttasche eingeschoben und der Gabelbaum im Bereich seines vorderen Drittels mit einem Quersteg versehen, der in einer Masttasche am Mast befestigt ist. Zwischen dem. vorderen Ende des den Mast überragenden Gabelbaums und der Mastspitze ist das..Vorliek befestigt. Das Schothorn des Vorsegels ist mit einer versehen, in der dieses an einer Vorsegelschot befestigt ist, die um den Mast und das Hauptsegel herum geführt und an den Holmen des Gabelbaums im Griffbereich der Segelhand befestigt ist. Das bekannte Rigg ist kompliziert aufgebaut und läßt sich nur schwer handhaben, weil bei den Segelmanövern das Schothorn des Vorsegels durch besondere Manipulationen um das Hauptsegel und den Mast herum auf die jeweils andere Seite geführt werden muß.

Aufgabe der Erfindung ist es daher, ein einfacher aufgebautes und leichter zu.handhabendes Rigg der eingangs angegebenen Art zu schaffen.

Erfindungsgemäß wird diese Aufgabe dadurch gelöst, daß das Vorliek des Hauptsegels nur an der Mastspitze und durch den _{V}orliekstrecker am Mastfuß befestigt ist, daß das Vorliek des Vorsegels mit einer Masttasche versehen-, in die der bogenförmig gekrümmte Mast eingeschoben ist, und mit einem Vorliekstrecker gespannt ist, daß das Schothorn des Vorsegels eine Öse auf- . weist, die auf einer Travellerschiene geführt ist, die in eine Öse des Hauptsegels im Bereich der zusammenlaufenden Enden von dessen Vor- und Achterliek eingehängt ist, und daß das Schothorn des Vorsegels mit einem am Mastfuß befestigten Achterliekstrecker versehen ist. Das erfindungsgemäße Rigg ist einfach aufgebaut und läßt sich grundsätzlich ebenso handhaben wie nur mit einem Hauptsegel versehene Riggs, weil-im Falle von Segelmanövern das Vorsegel durch den kreissegmentförmigen Raum zwischen dem Mast und dem Vorliek des Hauptsegels hindurchschlägt.

Ein Ausführungsbeispiel der Erfindung wird nachstehend anhand der ..Zeichnung, in deren einziger Figur eine Seitenansicht des Riggs dargestellt ist, näher erläutert.

Das Vorsegel 1 ist mit einer am oberen Ende geschlossenen Masttasche 2 versehen, in die der bogenförmig gekrümmte Mast 3 eingeschoben ist. Das Vorsegel 1 ist im Bereich seines Segel- .halses mit einer öse 4 versehen, in der der Vorliekstrecker 5 befestigt ist, dessen anderes Ende in üblicher Weise an einer Befestigungseinrichtung des Mastfußes festgelegt ist. Die Masttasche 2 des Vorsegels 1 ist mit einem Ausschnitt 6 versehen, in dem in üblicher Weise das vordere Ende des Gabelbaums 7 an dem Mast 3 befestigt ist. Das Hauptsegel 8 ist an seinem _{S}egelkopf 10 mit einer Kappe 9 versehen, die über die Masttasche 2 des Vorsegels 1 auf die Mastspitze aufgesetzt ist. Im Bereich des Segelhalses ist das Hauptsegel 8 mit einer Öse 11 versehen, durch die der am Mastfuß befestigte Vorliekstrecker 12 gezogen ist.

Der Mast 3 kann bereits in seinem entspannten Zustand eine gekrümmte Form aufweisen, er kann aber auch durch Spannung des Vorliekstreckers 12 gekrümmt sein.

Das Schothorn 13 des Hauptsegels 8 ist in üblicher Weise mit einer Öse versehen und an dem hinteren Ende des Gabelbaums 7 befestigt.

Das Hauptsegel 8 weist im Bereich der unteren Enden des Vorlieks 14 und des UnterTieks 15 eine Öse 16 auf, in der eine sogenannte, im wesentlichen dreieckförmige Travellerschiene 17 gehaltert ist. Das Schothorn 18 des Vorsegels 1 ist mit einer Öse 19 versehen, die auf der Travellerschiene 17 geführt ist. Weiterhin ist das Schothorn 18 des Vorsegels 1 durch einen _{A}chterliekstrecker 20 mit dem Mastfuß verbunden. Der Achterliekstrecker 20 hält das Schothorn 18 bei gespanntem Achter-und Unterliek des Vorsiegels und wird beim Durchschlagen des _{S}chothorns 18 durch den zwischen dem Mast 3 und dem Vorliek 14 des Hauptsegels befindlichen Spalt locker.

## Patentansprüche

1. Rigg für ein Segelbrett, dessen Segel durch den Mast und einen diesen einfassenden Gabelbaum gehalten ist, dadurch gekennzeichnet, daß das Vorliek des Segels nur an der Mastspitze und durch den Vorliekstrecker am Mastfuß-des bogenförmig gekrümmten Mastes befestigt ist.

2. Rigg nach Anspruch 1, dadurch gekennzeichnet, daß das. Vorliek durch ein Seil oder eine Stange ausgesteift ist.

3. Rigg nach Anspruch 1 mit einem Vorsegel und mit einem Hauptsegel, dessen Vorliek an dem Mast befestigt und durch einen Vorliekstrecker gespannt und dessen Schothorn an dem hinteren Ende eines dieses einfassenden und am Mast befestigten Gabelbaums gehalten ist, dadurch gekennzeichnet, daß das Vorliek (14) des Hauptsegels (8) nur an der Mastspitze und durch den Vorliekstrecker (12) am Mastfuß befestigt ist, daß das Vorliek des Vorsegels (1) mit einer Masttasche (2) versehen, in die der bogenförmig gekrümmte Mast (3) eingeschoben ist, und mit einem Vorliekstrecker (5) gespannt ist, daß das Schothorn (18) des Vorsegels (1) eine öse (14) aufweist, die auf einer Travellerschiene (17) geführt ist, die in eine öse (11) des Hauptsegels (8) im Bereich der zusammenlaufenden Enden von dessen Vor- und Unterliek (14, 15) eingehängt ist, und daß das Schothorn (18) des Vorsegels (1) mit einem am Mastfuß befestigten Achterliekstrecker (20) versehen ist.

4. Rigg für ein Segelbrett, dessen Segel durch den Mast und einen diesen einfassenden Gabelbaum gehalten ist, dadurch gekennzeichnet, daß das Hauptsegel am Mast und das Vorliek des Vorsegels an einem bogenförmig gekrümmten Hilfsmast befestigt ist, dessen Enden mit dem oberen und mittleren Bereich des Mastes verbunden sind.
